# FASCICULE DE BREVET EUROPEEN

(11) **EP 2 347 057 B1**
(45) Date de publication et mention de la délivrance du brevet: **14.08.2013**
(21) Numéro de dépôt: 09760950.7
(22) Date de dépôt: 29.10.2009
(51) Int. Cl.: E04B 1/348, E04B 1/26, E04B 1/19

(54) **SYSTEME DE CONSTRUCTION MODULAIRE**
MODULARES KONSTRUKTIONSSYSTEM
MODULAR CONSTRUCTION SYSTEM

(30) Priorité: 29.10.2008 FR 0857349; 28.01.2009 FR 0950500
(43) Date de publication de la demande: 27.07.2011
(73) Titulaire: Calder, 34680 St Georges d'Orques (FR)
(72) Inventeur: LAURENT, Jean-Paul, F-34680 St Georges d'Orques (FR)
(74) Mandataire: Rhein, Alain
(86) Numéro de dépôt international: PCT/FR2009/052095
(87) Numéro de publication internationale: WO 2010/049656

(56) Documents cités:
- EP-A- 1 308 569
- GB-A- 2 334 045
- GB-A- 2 418 437
- GB-A- 2 429 217
- US-A- 3 609 936

## Description

La présente invention a pour objet, dans le domaine de la construction de bâtiments, un système de construction modulaire où le gros oeuvre est constitué de plusieurs unités préfabriquées assemblées en juxtaposition et/ou en superposition.

On connaît déjà des systèmes de construction qui consistent à assembler des unités préfabriquées de formes variées, le plus généralement cubique ou parallélépipédique, issues de l'assemblage de parois en béton armé. Outre les difficultés de transport, du fait du poids et de l'encombrement de ces unités, et de mise en oeuvre, ces constructions présentent une esthétique contestable.

On connaît également des systèmes de construction consistant à assembler des modules de forme parallélépipédique, en les superposant et/ou en les juxtaposant. C'est par exemple le cas des modules décrits dans le document GB 2 334 045, qui consistent chacun en une ossature faite d'un treillis en acier qui compose toutes les parois du module, lequel peut être assemblé à d'autres. Outre les problèmes qu'un tel module peut générer lorsqu'il est utilisé comme habitation permanent ou temporaire du fait de ses caractéristiques de cage métallique, sa mise en oeuvre et son transport ne sont pas aisés.

On connaît également par le document GB 2 418 437, un concept de construction qui consistant à juxtaposer et aligner co-axialement une multiplicité d'éléments en forme de cadre, pour former un module, lequel est destiné à être assemblé à un autre module de conception identique afin de réaliser un bâtiment. L'assemblage des cadre est réalisé au travers de cornières métalliques disposées extérieurement aux angles que forment deux à deux lesdits éléments, tandis que l'assemblage de deux modules entre eux est réalisé au travers de la solidarisation entre elles desdites cornières au moyen de dispositifs de liaison. L'inconvénient de ce concept réside en ce que les dispositifs de liaison des modules entre eux, qui incorpore des moyens d'absorption des vibrations qui nécessitent de ménager un espace important entre les modules, espaces qui sont susceptibles de constituer des ponts thermiques.

La présente invention a pour but de proposer un système de construction préfabriquée qui permet une mise en oeuvre rapide et aisée d'un bâtiment, qui favorise l'utilisation du bois, matériau très économique et performant en matière d'isolation, et qui permet de remédier aux divers inconvénients précités.

Le système de construction modulaire selon l'invention consiste en un système où le gros oeuvre vient de l'assemblage en juxtaposition et/ou en superposition de plusieurs unités préfabriquées, chacune desdites unités comprenant une ossature constituée de la juxtaposition en alignement coaxial d'une multiplicité d'éléments en forme de cadre, espacés deux à deux, et assemblés au travers de longerons bas et de longerons hauts, où lesdits cadres présentent chacun une traverse basse destinée à constituer l'un des supports d'un plancher, deux montants latéraux destinés à constituer chacun l'un des supports de fixation de panneaux muraux intérieurs et extérieurs, et au moins une traverse haute destinée à constituer l'un des supports de fixation d'un plafond, et il se caractérise essentiellement en ce que lesdits longerons hauts ou bas, de chacune desdites unités, longent extérieurement lesdits cadres, et chacun de ces longerons est conçu apte à pouvoir être assujetti au longeron analogue d'une unité juxtaposée; tandis que chacun desdits longerons hauts est conçu apte à pouvoir être partagé par deux unités superposées, et à en constituer un longeron bas.

Ainsi, du fait des caractéristiques d'assemblage des différentes unités entre elles, il n'existe aucun espace entre deux unités superposées et/ou juxtaposées, en sorte qu'il n'y a pas de risque de création de ponts thermiques.

Selon un mode de réalisation particulier du système de construction modulaire selon l'invention, chacun des longerons présente, au moins du côté destiné à recevoir les cadres, une partie longitudinale en forme de cornière qui délimite un espace conçu apte à loger la zone de jonction d'une traverse et d'un montant d'un cadre.

Selon une autre caractéristique additionnelle du système de construction modulaire selon l'invention, les longerons comportent plus d'une partie longitudinale en forme de cornière, en sorte de recevoir les cadres de plusieurs unités.

Selon un autre mode de réalisation particulier du système de construction modulaire selon l'invention, les cadres comportent au niveau de la zone de jonction d'une traverse et d'un montant, du côté latéral extérieur, une encoche destinée à accueillir, en vue de solidarisation par emboîtement, une nervure de section transversale correspondante, que comporte longitudinalement le longeron d'assemblage.

Selon une caractéristique additionnelle du système de construction modulaire selon l'invention, dans une superposition d'unités les cadres de l'unité supérieure comportent une encoche dans la zone de jonction de leur traverse basse et d'un montant, tandis que les cadres de l'unité inférieure comportent une encoche dans la zone de jonction de leur traverse haute et d'un montant, lesdites encoches coopérant par emboîtement avec la même nervure longitudinale du longeron d'assemblage.

Selon une caractéristique additionnelle du système de construction modulaire selon l'invention, les longerons présentent chacun extérieurement une face verticale permettant un accouplement à la face analogue d'un longeron d'une unité juxtaposée.

Selon une autre caractéristique additionnelle du système de construction modulaire selon l'invention, quel que soit sont mode de réalisation, les longerons comportent, disposés longitudinalement, des éléments d'entretoisement permettant de maintenir les cadres écartés les uns des autres

Selon une autre caractéristique additionnelle du système de construction modulaire selon l'invention, chacun des cadres consiste en un assemblage de pièces de bois.

Selon une autre caractéristique additionnelle du système de construction modulaire selon l'invention chaque pièce de bois destinée à la réalisation d'un cadre, consiste en un panneau qui s'étend dans le plan du cadre, et qui est constitué de l'assemblage de plusieurs pièces de bois juxtaposées ou entretoisées.

Les avantages et les caractéristiques du système de construction modulaire selon l'invention, ressortiront plus clairement de la description qui suit et qui se rapporte au dessin annexé, lequel en représente un mode de réalisation non limitatif.

Dans le dessin annexé :
- la figure 1 représente une vue schématique partielle en perspective et en éclaté d'un élément du système de construction modulaire selon l'invention.
- la figure 2 représente une vue schématique en perspective d'un détail du même système.
- la figure 3 représente une vue schématique en perspective d'un autre détail du même système.
- la figure 4 représente une vue schématique en perspective d'un autre détail du même système.
- la figure 5 représente une vue schématique en perspective d'un autre détail du même système.
- les figures 6a, 6b, 6c et 6d représentent des vues schématiques en perspective de différents modes de réalisation d'une partie du même système de construction.
- la figure 7 représente une vue schématique en perspective du même système en cours de mise en oeuvre.

En référence à la figure 1, on peut voir une unité préfabriquée 1 destinée à être assemblée à une ou plusieurs autres unités pour constituer un bâtiment conformément au système de construction modulaire selon l'invention.

L'ossature de l'unité 1 est constituée de la juxtaposition en alignement coaxial de cadres 2, espacés deux à deux et assemblés par l'intermédiaire de longerons 3 disposés extérieurement, dont deux seulement sont représentés sur la figure, à savoir un longeron bas 30 et un longeron haut 31.

Les cadres 2, qui en l'occurrence sur cette figure sont de forme rectangulaire, sont constitués chacun de l'assemblage d'une traverse basse 20, de deux montants latéraux 21 et 22, et d'une traverse haute 23. La solidarisation d'une traverse à un montant peut être réalisée de différentes manières, plus particulièrement celles du domaine de la menuiserie, les traverses et les montants étant réalisés en bois, l'assemblage étant alors réalisé par exemple par recouvrement ou au moyen de goussets.

Les longerons 3 sont de préférence assemblés aux angles des cadres 2, et sont par conséquent conformés pour le permettre, ils sont ainsi en forme de cornière, et comportent du côté intérieur un évidement longitudinal E de section en angle droit.

Après assemblage des cadres 2 et des longerons 3, l'unité 1 peut être habillée. Les traverses basses 20 peuvent être recouvertes d'un plancher de même que sur les traverses hautes 23 peuvent être fixés des panneaux formant plafond, tandis que les montants 21 et 22 servent de support de fixation de panneaux de contreventement, aussi bien du côté intérieur que du côté extérieur. L'espace 24 ménagé entre deux cadres 2 voisins, aura été préalablement comblé au moyen d'un matériau isolant, lequel peut éventuellement être constitué de bottes de pailles.

L'un des avantages des unités du système de construction selon l'invention consiste en ce qu'il n'y a pas de rupture entre le plafond, les parois latérales et le plancher, aussi bien au niveau des cadres 2, que de chacun des espaces 24, en sorte qu'il n'y a pas de ponts thermiques aux angles de l'unité 1.

On notera que cela résulte essentiellement du fait que les longerons 3 sont disposés extérieurement aux cadres 2.

L'épaisseur des éléments 20, 21, 22 et 23 qui constituent les cadres 22 peut être très réduite, tandis que leur largeur est essentiellement choisie en fonction de l'épaisseur que l'on souhaite donner aux parois et donc à l'isolation. Ces éléments 20, 21, 22 et 23 peuvent consister chacun en une pièce de bois massif ou autre, ou bien, dans le cas d'une grande largeur, en des pièces de bois distantes, assemblées par des traverses, à la manière d'une échelle par exemple.

On notera que les cadres 2 peuvent présenter différentes formes, les figures 6a, 6b, 6c et 6d en montrent quelques exemples non limitatifs.

En référence à la figure 2, on peut voir un longeron bas 30 en forme de cornière dans l'angle rentrant duquel sont engagés les coins de cadres 2. On notera que le longeron 30 est complété inférieurement d'une poutre 32, laquelle est destinée à reposer sur des éléments de fondation F, qui peuvent consister en des plots.

En référence maintenant à la figure 3, on peut voir un longeron 3, qui peut être aussi bien un longeron bas 30 qu'un longeron haut 31, qui présente des moyens d'entretoisement des cadres 2. Ces moyens d'entretoisement consistent chacun en une encoche 33 pratiquée dans le longeron 3, et dans laquelle prend place le coin d'un cadre 2.

Ces moyens d'entretoisement peuvent prendre d'autres formes, ils peuvent également consister en des pièces fixées sur le longeron 3, du côté intérieur.

Selon le bâtiment construit, on peut superposer deux unités 1, dans ce cas il est avantageux d'utiliser des longerons intermédiaires constituant pour l'unité 1 inférieure les longerons hauts, et pour l'unité 1 supérieure les longerons bas.

Sur la figure 4 on peut voir un détail de la jonction de deux unités 1 superposées, au travers d'un longeron intermédiaire 34. Ce longeron intermédiaire 34 présente une section en T, il comprend ainsi une planche 35 qui comporte du côté intérieur longitudinalement et en position sensiblement médiane, une poutre 36.

Ce longeron intermédiaire 34 peut coopérer avec les cadres 2 de plusieurs manières. Ainsi, la poutre 36 peut présenter des encoches régulièrement espacées dans lesquels prennent places les cadres 2 qui sont ainsi entretoisés. Les cadres 2 peuvent également comporter des encoches 25, à proximité du coin haut pour les cadres 2 de l'unité 1 inférieure, et à proximité du coin bas pour les cadres 2 de l'unité 1 supérieure, dans lesquelles vient s'encastrer la poutre 36.

Par ailleurs, sur la figure 4 on peut voir que les cadres 2 de l'unité 1 inférieure, sont intercalés en alternance avec les cadres 2 de l'unité 1 supérieure, tout en respectant un certain écart, en prenant place au milieu de l'espace 24. Il est toutefois possible de ne pas laisser d'espace et d'accoler chacun des cadres 2 de l'unité 1 supérieure, à un cadre 2 de l'unité 1 inférieure, comme cela est représenté sur la figure 5.

On notera que dans le cas d'une juxtaposition de plusieurs unités 1, la solidarisation de l'une à l'autre est réalisée au travers de la solidarisation des longerons 3 entre eux, et notamment par leur face verticale externe 37.

On notera également qu'il est possible que les cadres 2 de deux unités 1 juxtaposées se partagent les mêmes longerons 3, conformés comme les longerons intermédiaires décrits précédemment, mais utilisés horizontalement.

Ces assemblages permettent d'éliminer les risques de ponts thermiques entre les unités.

En référence maintenant à la figure 7 on peut voir une unité 1 en cours de montage. Les montants 21 et 22 sont recouverts extérieurement de panneaux de contreventement 4 destinés d'une part à participer à la rigidité de l'ensemble, et d'autre part à habiller l'extérieur de l'unité 1. Ces panneaux de contreventement 4 pouvant être avantageusement des panneaux à lamelles minces orientées dit "OSB".

Sur cette figure 7 on peut également voir que sont pratiquées dans une paroi deux types d'ouvertures susceptibles de constituer des fenêtres ou des portes.

L'unité 1 comporte ainsi d'une part des ouvertures 10 obtenues chacune par la mise en place entre deux montants 22, de deux cadres 2 voisins, d'un raidisseur de linteau 26 et d'un raidisseur d'allège 27; et d'autre part des ouvertures 11, s'étendant sur toutes la hauteur de l'unité 1, où ce sont les longerons haut 31 et bas 30 qui constituent le linteau et l'allège.

Le système de construction selon l'invention présente de nombreux avantages par rapport aux constructions existantes.

En premier lieu il permet, à taille de bâtiment égale, des économies de bois, les cadres 2 utilisés étant fins, reproduisant ainsi le principe connu des fermettes.

L'isolation est disposée périphériquement, il n'y a pas d'interruption au niveau des angles, et il n'y a donc pas de ponts thermiques.

Le montage est rapide et simplifié, et ne nécessite pas une main d'oeuvre très qualifiée. Les cadres 2 règlent directement deux angles droits, la mise en place d'un seul longeron 3 règle le troisième angle droit. Les longerons 3 sont cloués sur les cadres 2, tandis que panneaux de contreventement 4 sont cloués ou agrafés sur les cadres 2.

Les unités peuvent être pré-montées, transportées et déplacées aisément. Elles sont d'un poids relativement faible et peuvent être soulevées au travers des longerons bas sans risque pour la structure.

Bien entendu, les matériaux, à savoir essentiellement les cadres 2 et longerons 30 et 31, peuvent être acheminés sur le lieu de construction, en sorte que les unités 1 soient montées sur place.

## Revendications

1. Système de construction modulaire consistant en un système où le gros oeuvre vient de l'assemblage en juxtaposition et/ou en superposition de plusieurs unités préfabriquées (1), chacune desdites unités (1) comprenant une ossature constituée de la juxtaposition en alignement coaxial d'une multiplicité d'éléments en forme de cadre (2), espacés deux à deux, et assemblés au travers de longerons bas (30, 34) et de longerons hauts (31, 34), où lesdits cadres (2) présentent chacun une traverse basse (20) destinée à constituer l'un des supports d'un plancher, deux montants latéraux (21, 22) destinés à constituer chacun l'un des supports de fixation de panneaux muraux intérieurs et extérieurs (4), et au moins une traverse haute (23) destinée à constituer l'un des supports de fixation d'un plafond, le système de construction est **caractérisé en ce que** lesdits longerons hauts ou bas (30, 31, 34) de chacune desdites unités, longent extérieurement lesdits cadres (2), et chacun de ces longerons (30, 31, 34) est conçu apte à pouvoir être assujetti au longeron (30, 31, 34) analogue d'une unité (1) juxtaposée; tandis que chacun desdits longerons hauts (31, 34) est conçu apte à pouvoir être partagé par deux unités (1) superposées, et à en constituer un longeron bas.

2. Système de construction modulaire selon la revendication 1, **caractérisé en ce que** chacun des longerons (30, 31, 34) présente, au moins du côté destiné à recevoir les cadres (2), une partie longitudinale en forme de cornière qui délimite un espace (E) conçu apte à loger la zone de jonction d'une traverse (20, 23) et d'un montant (21, 22) d'un cadre (2).

3. Système de construction modulaire selon la revendication 2, **caractérisé en ce que** les longerons comportent plus d'une partie longitudinale en forme de cornière, en sorte de recevoir les cadres (2) de plusieurs unités (1).

4. Système de construction modulaire selon la revendication 1, **caractérisé en ce que** les cadres (2) comportent au niveau de la zone de jonction d'une traverse (20, 23) et d'un montant (21, 22), du côté latéral extérieur, une encoche (25) destinée à accueillir, en vue de solidarisation par emboîtement, une nervure (36) de section transversale correspondante, que comporte longitudinalement le longeron d'assemblage (34).

5. Système de construction modulaire selon la revendication 4, **caractérisé en ce que** dans une superposition d'unités (1) les cadres (2) de l'unité (1) supérieure comportent une encoche (25) dans la zone de jonction de leur traverse basse (20) et d'un montant (21, 22), tandis que les cadres (2) de l'unité (1) inférieure comportent une encoche (25) dans la zone de jonction de leur traverse haute (23) et d'un montant (21, 22), lesdites encoches (25) coopérant par emboîtement avec la même nervure longitudinale (36) du longeron d'assemblage (34).

6. Système de construction modulaire selon l'une quelconque des revendications précédentes, **caractérisé en ce que** les longerons (3) comportent, disposés longitudinalement, des éléments d'entretoisement (33) permettant de maintenir les cadres (2) écartés les uns des autres.

7. Système de construction modulaire selon l'une quelconque des revendications précédentes, **caractérisé en ce que** les longerons (3, 30, 31, 34) présentent chacun extérieurement une face verticale (37) permettant un accouplement à la face analogue d'un longeron (3, 30, 31, 34) d'une unité (1) juxtaposée.

8. Système de construction modulaire selon l'une quelconque des revendications précédentes, **caractérisé en ce que** chacun des cadres (2) consiste en un assemblage de pièces de bois.

9. Système de construction modulaire selon la revendication 8, **caractérisé en ce que** chaque pièce de bois destinée à la réalisation d'un cadre (2), consiste en un panneau qui s'étend dans le plan du cadre (2), et qui est constitué de l'assemblage de plusieurs pièces de bois juxtaposées ou entretoisées.

## Patentansprüche

1. Modulares Konstruktionssystem, bestehend aus einem System, bei welchem das Rohbaumodul als die Zusammenfügung durch Aneinanderreihung und/oder durch Übereinanderlegen von mehreren vorgefertigten Gebäudeeinheiten (1) vorliegt, wobei jede von diesen Gebäudeeinheiten (1) ein Grundgerüst umfasst, das durch eine Aneinanderreihung in koaxialer Ausrichtung von einer Vielzahl von Elementen in Form eines Rahmens (2) gebildet ist, die paarweise beabstandet und durch untere Längsträger (30, 34) und durch obere Längsträger (31, 34) zusammengefügt sind, wobei die besagten Rahmen (2) jeweils einen unteren Querträger (20), vorgesehen, um den einen von den Bodenträgem zu bilden, zwei Seitenstützen (21, 22), vorgesehen, um jeweils den einen von den Befestigungshaltern der inneren und der äußeren Wandplatten (4) zu bilden, und zumindest einen oberen Querträger (23), vorgesehen, um den einen Befestigungshalter einer Decke zu bilden, umfassen, wobei das Konstruktionssystem **dadurch gekennzeichnet ist, dass** die besagten oberen oder unteren Längsträger (30, 31, 34) von jeder der besagten Gebäudeeinheiten die besagten Rahmen (2) äußerlich umsäumen, und jeder von diesen Längsträgern (30, 31, 34) geeignet ausgelegt ist, um mit dem entsprechenden Längsträger (30, 31, 34) einer benachbarten Gebäudeeinheit (1) verbunden werden zu können; während jeder von den besagten oberen Längsträgern (31, 34) geeignet ausgelegt ist, um durch zwei übereinander angeordnete Gebäudeeinheiten (1) geteilt werden zu können, und einen unteren Längsträger davon darzustellen.

2. Modulares Konstruktionssystem nach Anspruch 1, **dadurch gekennzeichnet, dass** jeder von den Längsträgern (30, 31, 34) zumindest auf der Seite, die vorgesehen ist, um die Rahmen (2) aufzunehmen, einen winkelförmigen Längsabschnitt aufweist, der einen Raum (E) abgrenzt, der geeignet ausgelegt ist, um den Verbindungsbereich eines Querträgers (20, 23) und einer Stütze (21, 22) von einem Rahmen (2) aufzunehmen.

3. Modulares Konstruktionssystem nach Anspruch 2, **dadurch gekennzeichnet, dass** die Längsträger mehr als einen winkelförmigen Längsabschnitt umfassen, derart, um die Rahmen (2) von mehreren Gebäudeeinheiten (1) aufzunehmen.

4. Modulares Konstruktionssystem nach Anspruch 1, **dadurch gekennzeichnet, dass** die Rahmen (2) im Verbindungsbereich eines Querträgers (20, 23) und einer Stütze (21, 22) an der lateralen Außenseite eine Nut (25) umfassen, die vorgesehen ist, um zwecks Verbindung durch formschlüssiges Ineinandergreifen eine Rippe (36) mit entsprechendem Querschnitt zu umfassen, die der Verbindungslängsträger (34) der Länge nach umfasst.

5. Modulares Konstruktionssystem nach Anspruch 4, **dadurch gekennzeichnet, dass** bei einer Überlagerung von Gebäudeeinheiten (1) die Rahmen (2) der oberen Gebäudeeinheit (1) eine Nut (25) in dem Verbindungsbereich ihres unteren Querträgers (20) und einer Stütze (21, 22) umfassen, während die Rahmen (2) der unteren Gebäudeeinheit (1) eine Nut (25) in dem Verbindungsbereich ihres oberen Querträgers (23) und einer Stütze (21, 22) umfassen, wobei die besagten Nuten (25) durch formschlüssiges Ineinandergreifen mit derselben Längsrippe (36) des Verbindungslängsträgers (34) zusammenwirken.

6. Modulares Konstruktionssystem nach irgendeinem der vorgehenden Ansprüche, **dadurch gekennzeichnet, dass** die Längsträger(3) längs angeordnet Abstandshalter (33) umfassen, die es erlauben, die Rahmen (2) beabstandet von einander zu halten.

7. Modulares Konstruktionssystem nach irgendeinem der vorgehenden Ansprüche, **dadurch gekennzeichnet, dass** die Längsträger (3, 30, 31, 34) jeweils äußerlich eine vertikale Fläche (37) aufweisen, die eine Festbindung an der entsprechenden Fläche eines Längsträgers (3, 30, 31, 34) einer benachbarten Gebäudeeinheit (1) erlaubt.

8. Modulares Konstruktionssystem nach irgendeinem der vorgehenden Ansprüche, **dadurch gekennzeichnet, dass** jeder von den Rahmen (2) aus einer Zusammenfügung von Holzstücken besteht.

9. Modulares Konstruktionssystem nach Anspruch 8, **dadurch gekennzeichnet**, das jedes Holzstück, das für die Herstellung eines Rahmens (2) vorgesehen ist, durch ein Panel gebildet ist, das sich in der Ebene des Rahmens (2) erstreckt, und das durch das Zusammenfügen von mehreren nebeneinandergestellten oder beabstandeten Holzstücken gebildet ist.

## Claims

1. Modular construction system consisting of a system wherein the carcass is obtained by assembling in juxtaposition and/or in superposition several prefabricated units (1), each of said units (1) comprising a framework consisting of the juxtaposition in coaxial alignment of a multiplicity of elements in the form of a frame (2), spaced out in pairs, and assembled through lower girders (30, 34) and upper girders (31, 34), wherein said frames (2) each have a lower crosspiece (20) designed to constitute one of the supports of a floor, two lateral stiles (21, 22) designed to each constitute one of the supports for fixing interval and external wall panels (4), and at least one upper crosspiece (23) designed to constitute one of the supports for fixing a ceiling, the construction system is **characterized in that** said upper or lower girders (30, 31, 34) of each of said units, border externally said frames (2), and each of said girders (30, 31, 34) is designed capable of being secured to the analogous girder (30, 31, 34) of a juxtaposed unit (1); whereas each of said upper girders (31, 34) is designed capable of being shared by two superposed units (1), and of constituting a lower girder thereof.

2. Modular construction system according to claim 1, wherein each of the girders (30, 31, 34) has, at least on the side designed to receive the frames (2), a longitudinal part in the form of an angle delimiting a space (E) designed capable of accommodating the junction area of a crosspiece (20, 23) and of a stile (21, 22) of a frame (2).

3. Modular construction system according to claim 2, wherein the girders comprise more than one longitudinal part in the form of an angle, in order to receive the frames (2) of several units (1).

4. Modular construction system according to claim 1, wherein the frames (2) comprise at the lever of the junction area of a crosspiece (20, 23) and of a stile (21, 22), on the external lateral side, a notch (25) designed to receive, so as to make an integral connection by interlocking, a rib (36) having a corresponding cross section, that the assembling girder (34) includes longitudinally.

5. Modular construction system according to claim 4, wherein in a superposition of units (1) the frames (2) of the upper unit (1) comprise a notch (25) in the junction area of their lower crosspiece (20) and of a stile (21, 22), whereas the frames (2) of the lower unit (1) comprise a notch (25) in the junction area of their upper crosspiece (23) and of a stile (21, 22), said notches (25) cooperating by interlocking with the same longitudinal rib (36) of the assembling girder (34).

6. Modular construction system according to any of the preceding claims, wherein the girders (3) comprise, arranged longitudinally, spacing elements (33) permitting to maintain the frames (2) spaced out from each other.

7. Modular construction system according to any of the preceding claims, wherein the girders (3, 30, 31, 34) each have externally a vertical face (37) permitting the linking to the analogous face of a girder (3, 30, 31, 34) of a juxtaposed unit (1).

8. Modular construction system according to any of the preceding claims, wherein each of the frames (2) consists of an assembly of wooden pieces.

9. Modular construction system according to claim 8, wherein each wooden piece designed for constituting a frame (2) consists of a panel extending in the plane of the frame (2), and which consists of the assembly of several juxtaposed or spaced wooden pieces.
